# FASCICULE DE BREVET EUROPEEN

(11) **EP 2 828 533 B1**
(45) Date de publication et mention de la délivrance du brevet: **10.04.2019**
(21) Numéro de dépôt: 13714245.1
(22) Date de dépôt: 22.03.2013
(51) Int. Cl.: F04D 25/06, F04D 29/64, F04D 29/32

(54) **DISPOSITIF DE VENTILATION**
VENTILATIONSVORRICHTUNG
VENTILATION DEVICE

(30) Priorité: 22.03.2012 FR 1252593
(43) Date de publication de la demande: 28.01.2015
(73) Titulaire: Valeo Systemes Thermiques, 78320 Le Mesnil-Saint-Denis (FR)
(72) Inventeur: CREVEL, Hervé, F-78790 Tilly (FR); BONNEAU, David, F-92100 Boulogne Billancourt (FR)
(74) Mandataire: Metz, Gaëlle
(86) Numéro de dépôt international: PCT/EP2013/056150
(87) Numéro de publication internationale: WO 2013/139982

(56) Documents cités:
- DE-A1-102009 050 369
- US-A- 5 944 497
- US-A1- 2004 126 232

## Description

L'invention concerne un dispositif de ventilation comprenant une hélice de ventilateur et un moteur d'entraînement de l'hélice.

Une hélice de ventilateur comprend traditionnellement un moyeu central et des pales s'étendant radialement à partir du moyeu vers l'extérieur de l'hélice.

Une telle hélice est notamment utilisée pour le refroidissement du moteur d'entraînement de véhicule automobile. Dans ce cas, l'hélice peut se trouver placée en amont ou en aval d'un échangeur thermique, à savoir un radiateur de refroidissement du moteur d'entraînement.

Selon une configuration connue, le moyeu central de l'hélice comprend une paroi frontale et une jupe périphérique sensiblement cylindrique s'étendant à partir de la paroi frontale et à laquelle se raccordent les pales de l'hélice.

La paroi frontale présente une forme sensiblement annulaire et permet par exemple de fixer le moteur électrique d'entraînement en rotation de l'hélice.

Ce moteur électrique est monté co-axial au moyeu de l'hélice.

Le moteur peut présenter un rotor interne et le moyeu central est généralement relié à l'arbre d'entraînement du moteur.

Lorsque le moteur présente un rotor externe en contact avec le moyeu central, la fixation se fait généralement par vissage au niveau de la paroi frontale du moyeu de l'hélice. En effet, selon une solution connue, on prévoit trois moyens de vissage à proximité du centre de la paroi frontale du moyeu.

Cependant, cette solution requiert une quantité de matériau importante pour définir la paroi frontale du moyeu.

Par ailleurs, la tendance actuelle est de diminuer les espaces ou volumes sous le capot moteur. Il est donc nécessaire de proposer des dispositifs de ventilation de plus en plus compacts notamment selon l'encombrement axial de tels dispositifs.

Or dans la solution connue avec des moyens de vissage sur la paroi frontale du moyeu central, l'épaisseur de ces moyens de vissage vient s'ajouter à l'encombrement axial du dispositif de ventilation.

Une autre solution connue utilise des moyens d'encliquetage du rotor externe au moyeu central comme décrit par exemple dans le document US 2004/0126232 A1.

L'invention a pour objectif de pallier au moins partiellement ces inconvénients de l'art antérieur en proposant un dispositif de ventilation, permettant la fixation du moyeu au moteur pour l'entraînement en rotation de l'hélice, en offrant une solution compacte axialement.

À cet effet, l'invention a pour objet un dispositif de ventilation comportant une hélice de ventilateur et un moteur à rotor externe pour l'entraînement de ladite hélice, ladite hélice comprenant un moyeu central présentant une paroi frontale et une paroi latérale interne définissant un logement de réception pour le rotor externe, et le rotor externe présentant une partie avant et une paroi latérale agencée en appui contre la paroi latérale interne du moyeu central, ledit dispositif comprend en outre des moyens d'encliquetage du rotor externe au moyeu central portés d'une part par le moyeu central et d'autre part par le rotor externe, caractérisé en ce que les moyens d'encliquetage comportent un anneau monté sur le rotor externe et muni d'une pluralité de pinces déformables élastiquement, lesdites pinces comprenant respectivement une première branche agencée en appui contre la paroi latérale du rotor externe et une deuxième branche agencée en appui contre la paroi latérale interne du moyeu central, de manière à pincer ensemble ledit rotor et ledit moyeu.

Les termes « amont » et « aval », « avant » et « arrière » se réfèrent ici au sens d'écoulement du flux d'air.

Ainsi, la paroi frontale du moyeu central peut être ouverte pour recevoir la partie avant du rotor externe du moteur de manière affleurante. Il n'est plus nécessaire de prévoir une quantité importante de matière pour définir la paroi frontale du moyeu dans la mesure où la fixation entre le moyeu central et le moteur ne se fait plus à ce niveau.

Au contraire, les moyens de fixation sont prévus de telle sorte que la paroi latérale interne du moyeu et la paroi latérale du rotor externe soient pincées ensemble.

Il n'y a pas donc d'épaisseur supplémentaire selon l'encombrement axial du dispositif de ventilation du aux moyens de fixation.

Ce système permet donc de minimiser le nombre de composants et facilite les opérations d'assemblage.

Ledit dispositif de ventilation peut en outre comporter une ou plusieurs caractéristiques suivantes, prises séparément ou en combinaison :
- le rotor externe comporte une pluralité d'aimants et lesdites pinces sont disposées entre lesdits aimants ;
- le moyeu central comporte une pluralité de logements de réception desdites deuxièmes branches ;
- lesdits logements du moyeu central comprennent respectivement au moins un crochet d'encliquetage et lesdites deuxièmes branches comprennent respectivement au moins un orifice complémentaire dudit crochet dans lequel ledit crochet est engagé ;
- lesdites deuxièmes branches comprennent respectivement au moins un crochet d'encliquetage et lesdits logements du moyeu central comprennent respectivement au moins un orifice complémentaire dudit crochet dans lequel ledit crochet est engagé ;
- lesdites deuxièmes branches présentent respectivement une extrémité sensiblement recourbée ;
- la paroi frontale du moyeu central présente une ouverture centrale recevant la partie avant du rotor externe, et la paroi frontale du moyeu central et la partie avant du rotor externe sont affleurantes ;
- ledit dispositif comporte des moyens supplémentaires de solidarisation en rotation du moteur et dudit moyeu portés d'une part par le rotor externe et d'autre part par ledit moyeu ;
- la paroi frontale dudit moyeu comporte des saillies radiales engageant des encoches complémentaires prévues sur la partie avant dudit rotor ;
- ledit moyeu présente un nombre prédéfini de bossages cylindriques et la partie avant du rotor externe présente des trous débouchants complémentaires dans lesquels sont insérés lesdits bossages cylindriques.

D'autres caractéristiques et avantages de l'invention apparaîtront plus clairement à la lecture de la description suivante, donnée à titre d'exemple illustratif et non limitatif, et des dessins annexés parmi lesquels :
- la figure 1 est une vue de face d'un dispositif de ventilation comportant une hélice de ventilateur et un moteur d'entraînement,
- la figure 2 est une vue en perspective de la figure 1,
- la figure 3 est une vue en perspective de la face avale du dispositif de ventilation selon le sens d'écoulement du flux d'air,
- la figure 4a est une vue de face du moteur d'entraînement du dispositif de ventilation des figures 1 à 3,
- la figure 4b est une vue en perspective de la figure 4a,
- la figure 5 est une vue en coupe selon un axe I-I de la figure 1,
- la figure 6 est une vue en perspective de la face amont de l'hélice du dispositif de ventilation de la figure 2 selon le sens d'écoulement du flux d'air,
- la figure 7 est une vue en perspective de la face avale selon le sens d'écoulement du flux d'air de l'hélice de la figure 5,
- la figure 8 est une vue en perspective d'un anneau pour accrocher le rotor du moteur au moyeu de l'hélice, et
- la figure 9 est une vue agrandie d'une portion B de la figure 8 représentant une pince de l'anneau de la figure 8 coopérant avec un crochet d'encliquetage du moyeu central de l'hélice.

Dans ces figures, les éléments sensiblement identiques portent les mêmes références.

En référence aux figures 1 à 3, l'invention concerne un dispositif de ventilation 1 comprenant une hélice de ventilateur 3 et un moteur d'entraînement 5 de l'hélice 3.

Il s'agit notamment d'un dispositif de ventilation 1 d'un module de refroidissement d'un bloc moteur de véhicule automobile (non représenté). Un tel module de refroidissement comprend généralement un échangeur thermique tel qu'un radiateur de refroidissement. L'hélice 3 peut être agencée soit en avant soit en arrière de ce radiateur de refroidissement.

Le moteur d'entraînement 5, mieux visible sur les figures 4a et 4b, est un moteur électrique, qui comporte selon le mode de réalisation décrit un stator 7a et un rotor externe 7b.

Le stator 7a présente au moins un bobinage et le rotor 7b comporte un ou plusieurs aimants. Le rotor 7b comporte par exemple plusieurs aimants répartis sur la circonférence du rotor 7b. Les aimants sont selon le mode de réalisation décrit des aimants permanents.

Le stator 7a présente des oreilles de fixation 8 pour la fixation sur un support (non représenté).

Le rotor externe 7b est reçu dans le moyeu central 11 de l'hélice 3 (cf figures 1 à 3). On prévoit donc une complémentarité de forme entre le rotor externe 7b et le moyeu central 11 de l'hélice 3 pour l'entraînement en rotation.

En se référant de nouveau à la figure 4b, le rotor externe 7b présente une partie avant 9 et une partie arrière 9' opposée à la partie avant 9. Les termes « avant » et « arrière » sont employés en référence au sens d'écoulement du flux d'air.

Les parties avant 9 et arrière 9' sont reliées entre elles par une paroi latérale 9" sensiblement cylindrique.

Selon le mode de réalisation décrit, la paroi latérale 9" du rotor externe 7b présente une face extérieure destinée à être en contact avec le moyeu central 11 lors de l'assemblage, et une face intérieure opposée orientée vers l'intérieur du rotor 7b.

La partie avant 9 du rotor 7b présente des lumières traversantes 10, mieux visibles sur la figure 4a. Le flux d'air brassé passe à travers les lumières 10 ce qui permet de refroidir le moteur 5.

Ces lumières 10 sont selon le mode de réalisation représenté de forme sensiblement oblongue.

Les lumières 10 sont par exemple régulièrement réparties.

L'hélice 3 est entraînée en rotation autour d'un axe de rotation A (cf figure 5).

Le sens de rotation de l'hélice 3 est schématisé par la flèche F sur les figures 1 à 3.

Lorsque l'hélice 3 est entraînée en rotation par le moteur 5, l'hélice 3 brasse l'air qui la traverse et crée un écoulement d'air de l'amont vers l'aval en lui communiquant son énergie de rotation.

Cette hélice 3 est par exemple réalisée par injection plastique. Le démoulage de l'hélice 3 peut se faire selon une direction axiale.

En référence aux figures 6 et 7, l'hélice 3 comprend :
- un moyeu central 11,
- une pluralité de pales 13 qui s'étendent radialement à partir du moyeu central 11, et
- une virole 15 périphérique à laquelle se raccordent les extrémités libres des pales 13.

Le moyeu central 11 est creux et est encore appelé « bol ».

Ce moyeu central 11 est par exemple réalisé par moulage en même temps que le reste de l'hélice 3.

Le moyeu central 11 est entraîné en rotation par le rotor 7b.

La solidarisation en rotation entre le moyeu central 11 et le rotor 7b est par exemple obtenue par complémentarité de forme entre le moyeu central 11 et le rotor 7b.

Ce moyeu central 11 présente :
- une paroi frontale 17 amont présentant une ouverture centrale 19,
- une paroi latérale 21 interne, et
- une jupe périphérique 23.

Dans la présente description, les termes « amont » et « aval » se réfèrent au sens d'écoulement du flux d'air produit par la rotation de l'hélice 3.

La paroi frontale 17 présente une forme sensiblement annulaire. Cette paroi frontale 17 présente donc un premier diamètre D₁ interne, qui correspond au diamètre de l'ouverture 19, et un deuxième diamètre D₂ externe.

La paroi frontale 17 est agencée affleurante à la partie avant 9 du rotor externe 7b.

La jupe périphérique 23 présente une forme sensiblement cylindrique. Elle s'étend à partir de la paroi frontale 17 vers l'aval.

Les pales 13 sont raccordées à cette jupe périphérique 23.

La paroi frontale 17 et la jupe périphérique 23, sont par exemple reliées entre elles par un arrondi 25.

De même, la paroi latérale interne 21 s'étend à partir de la paroi frontale 17 vers l'aval. Cette paroi latérale interne 21 est sensiblement cylindrique et délimite l'ouverture 19 de la paroi frontale 17. La paroi latérale interne 21 définit un logement de réception pour le moteur d'entraînement 5 (cf figures 2, 3 et 6 et 7), plus précisément pour le rotor externe 7b du moteur 5.

En particulier, on prévoit une complémentarité de forme entre la paroi latérale interne 21 du moyeu central 11 et le rotor externe 7b du moteur 5.

Cette paroi latérale interne 21 présente une face extérieure et une face intérieure opposée à la face extérieure. La face extérieure de la paroi latérale interne 21 est destinée à être en contact avec la face extérieure de la paroi latérale 9" du rotor externe 7b à l'assemblage. La face intérieure de la paroi latérale interne est agencée en vis-à-vis de la jupe périphérique 23 du moyeu 11.

Le moteur d'entraînement 5 est généralement monté co-axial au moyeu central 11 de l'hélice 3, comme l'illustrent les figures 1 à 3.

Une fois le moteur 5 assemblé au moyeu central 11, la paroi frontale 17 du moyeu central 11 est en appui contre la partie avant 9 du rotor 7b.

En outre, afin d'assurer la solidarisation mécanique entre le moteur 5 et le moyeu 11, le dispositif de ventilation 1 comprend des moyens de fixation du moyeu central 11 au rotor 7b.

Ces moyens de fixation sont portés d'une part par le moyeu central 11 et d'autre part par le rotor externe.

Il s'agit selon le mode de réalisation décrit de moyens d'encliquetage 27, mieux visibles sur les figures 5, 8 et 9, qui permettent d'accrocher ensemble la paroi latérale interne 21 du moyeu central 11 et la paroi latérale 9" du rotor externe 7b.

Les moyens d'encliquetage 27 sont par exemple portés par le rotor 7b et aptes à coopérer avec le moyeu central 11.

Plus précisément, selon le mode de réalisation illustré sur les figures 5 et 9, les moyens d'encliquetage 27 sont portés par le rotor 7b et coopèrent avec des moyens complémentaires portés par la paroi cylindrique interne 21 du moyeu central 11.

Comme on le voit mieux sur les figures 4a, 4b et 8, les moyens d'encliquetage 27 comportent selon le mode de réalisation illustré, un anneau 29 monté sur le rotor externe 7b; cet anneau 29 est muni d'une pluralité de pinces 31 déformables élastiquement.

Ces pinces 31 sont par exemple agencées entre les aimants du rotor 7b. Cet agencement permet l'immobilisation angulaire des pinces 31.

Plus précisément, l'anneau 29 est monté sur la partie arrière 9' du rotor 7b.

Les pinces 31 peuvent être régulièrement réparties selon un pas angulaire prédéfini, comme dans l'exemple illustré sur la figure 8.

Chaque pince 31 comprend une première branche 33a et une deuxième branche 33b.

À l'assemblage du moteur 5 et du moyeu 11 central, la première branche 33a d'une pince 31 est agencée en appui contre le rotor externe 7b, plus précisément en appui contre la face intérieure de sa paroi latérale 9" (figures 3, 4b et 9).

La deuxième branche 33b quant à elle, est agencée en appui contre le moyeu central 11.

Plus précisément, une deuxième branche 33b d'une pince 31 est par exemple reçue dans un logement complémentaire 35 du moyeu central 11. Le moyeu 11 comporte donc à cet effet une pluralité de logements complémentaires 35 pour recevoir les deuxièmes branches 33b de la pluralité de pinces 31.

Ces logements 35 sont selon l'exemple illustré définis au niveau de la paroi latérale interne 21 du moyeu central 11.

Les pinces 31 permettent ainsi de maintenir ensemble le rotor externe 7b et le moyeu central 11 par pincement.

Il n'est donc pas nécessaire de prévoir une quantité de matière importante de la paroi frontale 17 du moyeu central 11 du fait que le maintien ne se fait pas au niveau de cette paroi frontale 17 mais au niveau des parois latérales 21 et 9" respectivement du moyeu central 11 et du rotor externe 7b. Cette paroi frontale 17 peut ainsi présenter une ouverture centrale 19 plus grande que dans certaines solutions connues de l'art antérieur.

En outre, les moyens d'encliquetage sont, selon le mode de réalisation décrit, portés d'une part par le moyeu central 11 et d'autre part par les pinces 31.

Selon l'exemple illustré sur la figure 9, les logements 35 du moyeu 11 comprennent respectivement au moins un crochet d'encliquetage 37, et en complément (cf figures 8 et 9) les deuxièmes branches 33b des pinces 31 comprennent respectivement au moins un orifice 39 dans lequel un crochet 37 associé s'engage.

La coopération entre un crochet d'encliquetage 37 et un orifice 39 est mieux visible sur la figure 9 montrant une portion zoomée B de la vue en coupe de la figure 5.

Le clipsage du crochet 37 dans un orifice 39 associé permet de solidariser le rotor 7b au moyeu central 11 et de bloquer axialement le moyeu central 11 de l'hélice 1 par rapport au rotor 7b.

En alternative, les crochets d'encliquetage 37 peuvent être portés par les deuxièmes branches 33b des pinces 31 et les logements 35 peuvent comprendre un orifice complémentaire dans lequel le crochet 37 est engagé.

En outre, les deuxièmes branches 33b des pinces 31 peuvent présenter respectivement une extrémité 41 sensiblement recourbée. Cette extrémité 41 recourbée facilite l'insertion de la deuxième branche 33b dans le logement 35 correspondant.

De plus, en se référant aux figures 1, 2 et 9, on peut prévoir sur la paroi frontale 17 du moyeu central 11 une ou plusieurs saillies radiales 43 orientées vers le rotor externe 7b

Ainsi, selon l'exemple illustré sur les figures, le moyeu central 11 présente une pluralité de saillies 43. Les saillies 43 s'étendent radialement par rapport à l'axe de rotation A de l'hélice 3 et sont orientées vers le rotor 7b.

Une saillie 43 engage une encoche complémentaire 45 prévue sur la partie avant 9 du rotor 7b. Le rotor 7b présente donc, en complément des saillies 43, plusieurs encoches 45 associées complémentaires. Les encoches 45 sont mieux visibles sur les figures 4a et 4b.

La coopération entre les saillies 43 et les encoches 45 complète la solidarisation en rotation du moyeu central 11 au rotor 7b.

Une construction inverse peut être envisagée dans laquelle c'est le rotor 7b qui présente une ou plusieurs saillies aptes à venir s'engager dans une encoche associée prévue sur la paroi frontale 17 du moyeu central 11.

Tout autre complément pour solidariser en rotation le moyeu central 11 et le moteur 5 peut être envisagé.

En variante ou en alternative, le moyeu central 11 peut présenter un nombre prédéfini de bossages cylindriques (non représentés) et la partie avant 9 du rotor 7b peut présenter des trous débouchants complémentaires dans lesquels sont insérés ces bossages cylindriques.

Par ailleurs, le moyeu central 11 peut en outre présenter des nervures internes 47, visibles sur les figures 3 et 7.

Ces nervures internes 47 s'étendent radialement par rapport à l'axe de rotation A de l'hélice 3 à l'opposé des pales 13.

Ces nervures internes 47 permettent de rigidifier le moyeu central 11.

Ces nervures internes 47 servent également à forcer la ventilation à l'intérieur du moyeu central 11 de façon à refroidir le moteur d'entraînement 5 d'entraînement de l'hélice 3.

En effet, lorsque l'hélice 3 est entraînée en rotation, les nervures internes 47 brassent l'air présent à l'intérieur du moyeu central 11. Cet air est donc évacué vers l'extérieur du moyeu central 11 en aval, et de plus, la force aérodynamique induite par les nervures internes 47 permet d'aspirer l'air à l'intérieur du moteur d'entraînement 5 avant de l'évacuer également vers l'extérieur du moyeu central 11.

En outre, les nervures internes 47 peuvent être régulièrement espacées selon un pas angulaire prédéfini.

Bien sûr, les nervures internes 47 peuvent ne pas être régulièrement espacées.

Par ailleurs, les nervures internes 47 sont par exemple réalisées par injection plastique dans le même moule que le reste de l'hélice 3.

En particulier, les nervures internes 47 peuvent être réalisées d'une seule pièce avec le moyeu central 11 par moulage. Le démoulage peut toujours se faire selon une direction axiale.

En variante, les nervures internes 47 peuvent être réalisées de façon distincte du reste de l'hélice 3 puis être assemblées à l'hélice 3. Tout moyen d'assemblage des nervures internes 47 au moyeu central 11 peut être envisagé.

En ce qui concerne les pales 13, elles s'étendent depuis la jupe périphérique 23 du moyeu central 11 jusqu'à la virole 15 périphérique (cf figures 1 à 3 et 6 et 7).

Ces pales 13 sont généralement identiques.

Les pales 13 présentent respectivement un bord d'attaque 49 qui entre en premier en contact avec le flux d'air à la rotation de l'hélice 3, et un bord de fuite 51 opposé au bord d'attaque 49.

La virole 15, quant à elle, présente une paroi cylindrique 53, à laquelle se raccordent les extrémités des pales 13, et qui se continue, par un évasement 55 (cf figure 7).

Ainsi, l'hélice 3 est clippée sur le rotor externe 7b du moteur 5 via des moyens d'encliquetage 27 directement assemblés sur le rotor externe 7b.

En effet, le rotor 7b est équipé d'une ou plusieurs pinces 31 solidaires du rotor 7b via l'anneau 29 monté sur le rotor externe 7b.

Le moyeu central 11 de l'hélice 3 est centré sur le diamètre extérieur du rotor 7b et vient s'insérer dans les pinces 31, les moyens d'encliquetage au niveau des pinces 31 verrouillent la position de l'hélice 3 et permettent également l'entrainement en rotation du moyeu central 11 et donc de l'hélice 3, par le rotor externe 7b du moteur 5.

Cet assemblage permet d'avoir une solution compacte.

En effet, le moyeu central 11 de l'hélice 1 est affleurant avec la carcasse du moteur 5. Il n'y a pas d'épaisseur supplémentaire, comme par exemple selon une solution de l'art antérieur dans laquelle la fixation se fait par exemple par vissage sur la paroi frontale. Ce système permet donc de minimiser le nombre de composants et facilite les opérations d'assemblage, en particulier vis-à-vis de la solution de l'art antérieur par vissage.

## Revendications

1. Dispositif de ventilation comportant une hélice de ventilateur (3) et un moteur (5) à rotor externe (7b) pour l'entraînement de ladite hélice (3), ladite hélice (3) comprenant un moyeu central (11) présentant une paroi frontale (17) et une paroi latérale interne (21) définissant un logement de réception pour le rotor externe (7b), et le rotor externe (7b) présentant une partie avant (9) et une paroi latérale (9") agencée en appui contre la paroi latérale interne (21) du moyeu central (11), ledit dispositif comprenant en outre des moyens d'encliquetage (27) du rotor externe (7b) au moyeu central (11) portés d'une part par le moyeu central (11) et d'autre part par le rotor externe (7b), le dispositif étant **caractérisé en ce que** les moyens d'encliquetage (27) comportent un anneau (29) monté sur le rotor externe (7b) et muni d'une pluralité de pinces (31) déformables élastiquement, lesdites pinces (31) comprenant respectivement une première branche (33a) agencée en appui contre la paroi latérale (9") du rotor externe (7b) et une deuxième branche (33b) agencée en appui contre la paroi latérale interne (21) du moyeu central (11), de manière à pincer ensemble ledit rotor (7b) et ledit moyeu (11).

2. Dispositif selon la revendication 1, dans lequel le rotor externe (7b) comporte une pluralité d'aimants et lesdites pinces (31) sont disposées entre lesdits aimants.

3. Dispositif selon l'une quelconque des revendications 1 ou 2, **caractérisé en ce que** le moyeu central (11) comporte une pluralité de logements de réception (35) desdites deuxièmes branches (33b).

4. Dispositif selon la revendication 3, **caractérisé en ce que** lesdits logements (35) du moyeu central (11) comprennent respectivement au moins un crochet d'encliquetage (37) et **en ce que** lesdites deuxièmes branches (33b) comprennent respectivement au moins un orifice (39) complémentaire dudit crochet (37) dans lequel ledit crochet (37) est engagé.

5. Dispositif selon la revendication 3, **caractérisé en ce que** lesdites deuxièmes branches (33b) comprennent respectivement au moins un crochet d'encliquetage et **en ce que** lesdits logements (35) du moyeu central (11) comprennent respectivement au moins un orifice complémentaire dudit crochet dans lequel ledit crochet est engagé.

6. Dispositif selon l'une quelconque des revendications précédentes, **caractérisé en ce que** lesdites deuxièmes branches (33b) présentent respectivement une extrémité (41) sensiblement recourbée.

7. Dispositif selon l'une quelconque des revendications précédentes, **caractérisé en ce que** la paroi frontale (17) du moyeu central (11) présente une ouverture centrale (19) recevant la partie avant (9) du rotor externe (7b), et **en ce que** la paroi frontale (17) du moyeu central (11) et la partie avant (9) du rotor externe (7b) sont affleurantes.

8. Dispositif selon l'une quelconque des revendications précédentes, **caractérisé en ce que** ledit dispositif comporte des moyens supplémentaires de solidarisation en rotation du moteur (5) et dudit moyeu (11) portés d'une part par le rotor externe (7b) et d'autre part par ledit moyeu (11).

9. Dispositif selon la revendication 8, **caractérisé en ce que** la paroi frontale (17) dudit moyeu (11) comporte des saillies radiales (43) engageant des encoches (45) complémentaires prévues sur la partie avant (9) dudit rotor (7b).

10. Dispositif selon l'une des revendications 8 ou 9, **caractérisé en ce que** ledit moyeu (11) présente un nombre prédéfini de bossages cylindriques et **en ce que** la partie avant (9) du rotor externe (7b) présente des trous débouchants complémentaires dans lesquels sont insérés lesdits bossages cylindriques.

## Patentansprüche

1. Lüftungsvorrichtung, umfassend ein Lüfterrad (3) und einen Motor (5) mit Außenrotor (7b) zum Antreiben des Rades (3), wobei das Rad (3) eine zentrale Nabe (11) umfasst, die eine Stirnwand (17) und eine innere Seitenwand (21) aufweist, die eine Aufnahme für den Außenrotor (7b) bilden, und der Außenrotor (7b) ein Vorderteil (9) und eine Seitenwand (9") aufweist, die in Anlage an der inneren Seitenwand (21) der zentralen Nabe (11) angeordnet ist, wobei die Vorrichtung ferner Rastmittel (27) zum Einrasten des Außenrotors (7b) an der zentralen Nabe (11) umfasst, die einerseits von der zentralen Nabe (11) und andererseits von dem Außenrotor (7b) getragen werden, wobei die Vorrichtung **dadurch gekennzeichnet ist, dass** die Rastmittel (27) einen Ring (29) umfassen, der am Außenrotor (7b) montiert ist und mit einer Vielzahl von federnd verformbaren Klammern (31) versehen ist, wobei die Klammern (31) jeweils einen ersten Schenkel (33a) umfassen, der in Anlage an der Seitenwand (9") des Außenrotors (7b) angeordnet ist, und einen zweiten Schenkel (33b), der in Anlage an der inneren Seitenwand (21) der zentralen Nabe (11) angeordnet ist, so dass der Rotor (7b) und die Nabe (11) aneinander geklammert werden.

2. Vorrichtung nach Anspruch 1, wobei der Außenrotor (7b) eine Vielzahl von Magneten umfasst und die Klammern (31) zwischen den Magneten angeordnet sind.

3. Vorrichtung nach einem der Ansprüche 1 oder 2, **dadurch gekennzeichnet, dass** die zentrale Nabe (11) eine Vielzahl von Aufnahmen (35) für die zweiten Schenkel (33b) umfasst.

4. Vorrichtung nach Anspruch 3, **dadurch gekennzeichnet, dass** die Aufnahmen (35) der zentralen Nabe (11) jeweils mindestens einen Rasthaken (37) umfassen und dass die zweiten Schenkel (33b) jeweils mindestens eine komplementär zu dem Haken (37) ausgebildete Öffnung (39) umfassen, in die der Haken (37) eingreift.

5. Vorrichtung nach Anspruch 3, **dadurch gekennzeichnet, dass** die zweiten Schenkel (33b) jeweils mindestens einen Rasthaken umfassen und dass die Aufnahmen (35) der zentralen Nabe (11) jeweils mindestens eine komplementär zu dem Haken ausgebildete Öffnung umfassen, in die der Haken eingreift.

6. Vorrichtung nach einem der vorhergehenden Ansprüche, **dadurch gekennzeichnet, dass** die zweiten Schenkel (33b) jeweils ein im Wesentlichen umgebogenes Ende (41) aufweisen.

7. Vorrichtung nach einem der vorhergehenden Ansprüche, **dadurch gekennzeichnet, dass** die Stirnwand (17) der zentralen Nabe (11) eine zentrale Öffnung (19) aufweist, die das Vorderteil (9) des Außenrotors (7b) aufnimmt, und dass die Stirnwand (17) der zentralen Nabe (11) und das Vorderteil (9) des Außenrotors (7b) bündig sind.

8. Vorrichtung nach einem der vorhergehenden Ansprüche, **dadurch gekennzeichnet, dass** die Vorrichtung zusätzliche Mittel zur Verdrehsicherung des Motors (5) und der Nabe (11) umfasst, die einerseits von dem Außenrotor (7b) und andererseits von der Nabe (11) getragen werden.

9. Vorrichtung nach Anspruch 8, **dadurch gekennzeichnet, dass** die Stirnwand (17) der Nabe (11) radiale Vorsprünge (43) umfasst, die in komplementär ausgebildete Aussparungen (45) greifen, die am Vorderteil (9) des Rotors (7b) vorgesehen sind.

10. Vorrichtung nach einem der Ansprüche 8 oder 9, **dadurch gekennzeichnet, dass** die Nabe (11) eine vorgegebene Anzahl von zylindrischen Erhebungen aufweist und dass das Vorderteil (9) des Außenrotors (7b) komplementär ausgebildete Durchgangslöcher aufweist, in welche die zylindrischen Erhebungen eingeführt sind.

## Claims

1. Ventilation device comprising a fan propeller (3) and a motor (5) with external rotor (7b) for driving said propeller (3), said propeller (3) comprising a central hub (11) having a frontal wall (17) and an internal lateral wall (21) defining an accommodating housing for the external rotor (7b), and the external rotor (7b) having a front part (9) and a lateral wall (9") arranged bearing against the internal lateral wall (21) of the central hub (11), said device further comprising means (27) for snap-fitting the external rotor (7b) to the central hub (11) that are borne on the one hand by the central hub (11) and on the other hand by the external rotor (7b), the device being **characterized in that** the snap-fitting means (27) comprise a ring (29) mounted on the external rotor (7b) and provided with a plurality of elastically deformable clamps (31), said clamps (31) comprising, respectively, a first branch (33a) arranged bearing against the lateral wall (9") of the external rotor (7b) and a second branch (33b) arranged bearing against the internal lateral wall (21) of the central hub (11), so as to clamp together said rotor (7b) and said hub (11) .

2. Device according to Claim 1, in which the external rotor (7b) comprises a plurality of magnets and said clamps (31) are arranged between said magnets.

3. Device according to any one of Claims 1 and 2, **characterized in that** the central hub (11) comprises a plurality of accommodating housings (35) for said second branches (33b).

4. Device according to Claim 3, **characterized in that** said housings (35) of the central hub (11) respectively comprise at least one snap-fitting hook (37) and **in that** said second branches (33b) respectively comprise at least one orifice (39) complementing said hook (37) in which said hook (37) is engaged.

5. Device according to Claim 3, **characterized in that** said second branches (33b) respectively comprise at least one snap-fitting hook and **in that** said housings (35) of the central hub (11) respectively comprise at least one orifice complementing said hook in which said hook is engaged.

6. Device according to any one of the preceding claims, **characterized in that** said second branches (33b) respectively have a substantially bent-back end (41).

7. Device according to any one of the preceding claims, **characterized in that** the frontal wall (17) of the central hub (11) has a central opening (19) receiving the front part (9) of the external rotor (7b), and **in that** the frontal wall (17) of the central hub (11) and the front part (9) of the external rotor (7b) are flush.

8. Device according to any one of the preceding claims, **characterized in that** said device comprises additional means for securing the motor (5) and said hub (11) in rotation, borne on the one hand by the external rotor (7b) and on the other hand by said hub (11).

9. Device according to Claim 8, **characterized in that** the frontal wall (17) of said hub (11) comprises radial protuberances (43) that engage with complementary notches (45) provided on the front part (9) of said rotor (7b).

10. Device according to one of Claims 8 and 9, **characterized in that** said hub (11) has a predefined number of cylindrical bosses and **in that** the front part (9) of the external rotor (7b) has complementary emergent holes into which said cylindrical bosses are inserted.
